# EUROPÄISCHE PATENTSCHRIFT

(11) **EP 0 319 681 B1**
(45) Veröffentlichungstag und Bekanntmachung des Hinweises auf die Patenterteilung: **07.10.1992**
(21) Anmeldenummer: 88117350.4
(22) Anmeldetag: 18.10.1988
(51) Int. Cl.: F26B 13/10, F26B 21/06

(54) **Vorrichtung zur Wärmebehandlung einer breitgeführten textilen Warenbahn**
Apparatus for the heat treatment of a broad running textile web
Dispositif pour le traitement thermique d'une large bande de textile en déplacement continu

(30) Priorität: 10.12.1987 DE 3741876
(43) Veröffentlichungstag der Anmeldung: 14.06.1989
(73) Patentinhaber: Brückner Trockentechnik GmbH & Co. KG, D-71229 Leonberg (DE)
(72) Erfinder: Müller, Jörg, D-7050 Waiblingen-Hohenacker (DE)
(74) Vertreter: Tetzner, Volkmar, Dr.-Ing. Dr. jur.

(56) Entgegenhaltungen:
- EP-A- 0 268 774
- BE-A- 760 425
- DE-A- 3 026 885
- FR-A- 1 590 289
- FR-A- 2 232 501
- FR-A- 2 506 917
- GB-A- 2 181 165
- US-A- 3 302 304
- US-A- 4 052 796
- US-A- 4 139 953

## Beschreibung

Die Erfindung betrifft eine Vorrichtung zur Wärmebehandlung, insbesondere zum Trocknen und Kondensieren, einer fortlaufend transportierten, breitgeführten textilen Warenbahn, entsprechend dem Oberbegriff des Patentanspruches 1.

Vorrichtungen der vorausgesetzten Art sind aus der Praxis der Textilveredlung allgemein bekannt.

Ein besonderer Anwendungsfall für eine solche Wärmebehandlungsvorrichtung ist die Wärmebehandlung von textilen Warenbahnen, die ganz oder teilweise aus Naturfasern hergestellt sind und durch eine Kunstharzbehandlung pflegeleicht, kochfest und krumpfecht gemacht werden sollen, wobei die vorzunehmende Wärmebehandlung die aufgebrachten Kunstharzmaterialien kondensieren sollen. Hierzu muß die Warenbahn auf eine vorgegebene Temperatur gebracht und für eine vorbestimmte Zeit auf dieser Temperatur belassen werden. Ein solches Vorgehen, d. h. gezieltes Aufheizen und Verweilen der Warenbahn, kommt in der Textilveredlung jedoch nicht nur beim erwähnten Kondensieren, sondern auch bei anderen, zum Teil ähnlich ablaufenden Prozessen vor, wie z. B. beim Thermosolieren von textilen Warenbahnen.

Bei der im Oberbegriff des Anspruches 1 vorausgesetzten Ausführungsart der Wärmebehandlungsvorrichtung schließt sich an die mit aufrechten Behandlungskanälen und Prallstrahl-Düsenkästen ausgebildete Aufheizzone unmittelbar die in Form einer Hotflue ausgebildete Verweilzone an. Wenn nun Warenbahnen mit unterschiedlichen Flächengewichten oder unterschiedlichen Feuchten zu behandeln sind, dann ändert sich der Energiebedarf für die Aufheizung der Warenbahn, während die Temperatur und die Verweildauer der Verweilzone konstant bleiben. In einer solchen Vorrichtung findet sich in der Regel eine konstante Warenbahnmenge, wodurch sich ein festes Verhältnis zwischen erreichbarer Behandlungsgeschwindigkeit und der Summe von Aufheiz-und Verweilzeit ergibt. Ändert sich dabei die Aufheizzeit (Aufenthaltsdauer in der Aufheizzone), dann wird automatisch auch die Verweilzeit (Aufenthaltsdauer in der Verweilzone) entsprechend beeinflußt. In der Aufheizzone soll die Warenbahn - über die Prallstrahl-Düsenkästen - besonders intensiv mit Heißluft beaufschlagt und dabei in gewünschter Weise aufgeheizt werden, während in der anschließenden Verweilzone über die Belüftungskästen und die dadurch herangeführte Heißluft nur noch so viel Wärmeenergie der Warenbahn zugeführt zu werden braucht, wie dies für eine gleichbleibende Verweiltemperatur erforderlich ist.

Der Erfindung liegt nun die Aufgabe zugrunde, eine Vorrichtung der im Oberbegriff des Anspruches 1 vorausgesetzten Art in der Weise weiterzuverbessern, daß eine zu behandelnde Warenbahn auf besonders gezielte, wirtschaftliche und gut einstellbare Weise in der Aufheizzone auf die erforderliche Temperatur gebracht und in der Verweilzone ebenfalls besonders wirtschaftlich sowie mit verhältnismäßig einfachen Mitteln auf der aufgeheizten Temperatur gehalten werden kann.

Diese Aufgabe wird erfindungsgemäß durch die im Kennzeichen des Anspruches 1 angegebenen Merkmale gelöst.

Bei dieser erfindungsgemäßen Vorrichtung wird zunächst einmal durch die Anordnung einer lediglich eine Warenbahn-Durchtrittsöffnung freilassenden Trennwand zwischen Aufheizzone und unmittelbar nachgeordneter Verweilzone dafür gesorgt, daß bei einer Veränderung, insbesondere einer Erhöhung der Temperatur in der Aufheizzone eine Vermischung der Heißluft aus der Aufheizzone und von Heißluft aus der nachgeordneten Verweilzone vermieden wird. Auf diese Weise wirkt sich eine Erhöhung der Heißlufttemperatur ganz gezielt nur in der Aufheizzone aus, was sich besonders wirtschaftlich durchführen läßt.

Durch die weiteren, im Kennzeichen des Anspruches 1 angegebenen Maßnahmen ist es ferner auf besonders einfache und wirtschaftliche Weise möglich, die Aufheizleistung in der Aufheizzone in dem jeweils erforderlichen Maße zu verändern, während demgegenüber in der Verweilzone mit einer weitgehend konstanten Heißluftbeaufschlagung gearbeitet werden kann, indem die zugehörige zweite Heißluft-Gebläseeinrichtung (bzw. -einrichtungen) auf der erforderlichen konstanten Haltetemperatur eingestellt wird bzw. eingestellt bleibt.

Vorteilhafte Ausgestaltungen und Weiterbildungen der Erfindung sind Gegenstand der Unteransprüche.

Die Erfindung sei nachfolgend anhand eines in der Zeichnung veranschaulichten Ausführungsbeispieles näher erläutert. In dieser Zeichnung zeigen
- Fig. 1: eine ganz schematisch gehaltene vertikale Längsschnittansicht der erfindungsgemäßen Wärmebehandlungsvorrichtung;
- Fig. 2: eine Querschnittsansicht durch die Aufheizzone der Vorrichtung, etwa entlang der Linie II-II in Fig. 1.

Die erfindungsgemäße Wärmebehandlungsvorrichtung kann im wesentlichen - wie in der Zeichnung dargestellt - für alle Behandlungszonen ein gemeinsames Gehäuse 1 aufweisen. Durch diese Vorrichtung wird eine textile Warenbahn 2 in breitgeführtem Zustand in bekannter Weise fortlaufend hindurchtransportiert (vgl. Pfeile 3).

In Warenbahn-Transportrichtung (Pfeile 3) betrachtet, sind im Gehäuse 1 der Vorrichtung zwei Behandlungszonen untergebracht, nämlich eine die Warenbahn 2 auf eine vorgegebene Temperatur aufheizende Aufheizzone 4 und eine der Aufheizzone 4 nachgeordnete, die Warenbahn 2 während einer vorbestimmten Zeit auf der vorgegebenen Temperatur haltende Verweilzone 5.

In der Aufheizzone 4 ist eine Anzahl von im wesentlichen aufrechten, nebeneinanderliegenden Behandlungskanälen 6 vorgesehen, die von je zwei etwa aufrecht ausgerichteten Reihen Prallstrahl-Düsenkästen 7 begrenzt sind, deren der jeweiligen Warenbahnseite zugewandte Düsenflächen 7a mit Düsenöffnungen 8 versehen sind, die etwa senkrecht auf die zugehörige, gegenüberliegende Warenbahnseite gerichtet sind. Oberhalb und unterhalb dieser im wesentlichen aufrechten Behandlungskanäle 6 sind in der Aufheizzone 4 Umlenk- und Führungswalzen 9 für die Warenbahn 2 in der Weise angeordnet, daß die Behandlungskanäle 6 im ganzen etwa zick-zack-förmig nacheinander von der Warenbahn 2 durchlaufen werden.

Vorzugsweise und insbesondere bei relativ großen vertikalen Längen (Höhen) der Behandlungskanäle 6 können diese - wie in der Zeichnung veranschaulicht - etwa im mittleren Bereich ihrer Höhe durch einen Zwischenraum bzw. Zwischenräume 10 unterbrochen sein, in dem parallel zu den oberen und unteren Umlenk- und Führungswalzen 9 verlaufende Brechwalzen 11 derart versetzt in jedem Behandlungskanal 6 angeordnet sind, daß - wie Fig. 1 zeigt - die Warenbahn 2 in jedem Behandlungskanal 6 im mittleren Höhenbereich bei im wesentlichen gespannter Führung von ihrem vertikalen Verlauf leicht abgelenkt ist. Hierbei ist es dann ferner zweckmäßig, die den Warenbahnseiten jeweils zugewandten Düsenflächen 7a (mit den Düsenöffnungen 8) der PrallstrahlDüsenkästen 7 in Anpassung an den zuvor erwähnten Warenbahnverlauf gegenüber der Vertikalen leicht geneigt anzuordnen, wodurch die Düsenflächen 7a jeweils etwa parallel zu der im zugehörigen Behandlungskanal 6 verlaufenden Warenbahn 2 ausgerichtet sind. Durch diese Anordnung von Brechwalzen 11 kann selbst bei besonders intensiver Heißluft-Beaufschlagung in der Aufheizzone ein Flattern der Warenbahn 2 innerhalb der Behandlungskanäle 6 zuverlässig vermieden werden. Diese Brechwalzen 11 werden vorzugsweise über eine nicht veranschaulichte Antriebseinrichtung mit einer der Warenbahn-Transportgeschwindigkeit angepaßten Umfangsgeschwindigkeit angetrieben.

Es versteht sich von selbst, daß bei relativ geringen Höhen der Behandlungskanäle 6, d. h. bei relativ geringen Abständen zwischen den entsprechenden oberen und unteren Umlenk- und Führungswalzen 9 die Anordnung solcher Brechwalzen 11 entfallen kann, wenn sichergestellt ist, daß kein Flattern der Warenbahn innerhalb der Behandlungskanäle 6 auftreten kann.

In dem aus Fig. 1 ersichtlichen Aufbau der Aufheizzone 4 mit den Prallstrahl-Düsenkästen 7 und den dazwischen angeordneten Behandlungskanälen 6 kann man diese Aufheizzone 4 gewissermaßen in zwei Aufheizfelder in der Weise unterteilen, daß die - in Warenbahn-Transportrichtung (Pfeile 3) betrachtet - beiden zuerst von der Warenbahn 2 durchlaufenen aufrechten Kanäle 6 ein erstes Aufheizfeld und die beiden danach von der Warenbahn 2 durchlaufenen aufrechten Behandlungskanäle 6 (also der dritte und vierte Behandlungskanal 6) ein zweites Aufheizfeld bilden. Je nach beabsichtigtem Einsatzzweck sowie je nach Größe und Ausführung der Aufheizzone an sich kann diese selbstverständlich auch nur mit einem einzigen solchen Aufheizfeld, d. h. also mit nur zwei aufrechten Behandlungkanälen 6, oder auch mit mehr als zwei solcher Aufheizfelder ausgestattet sein.

Egal mit wieviel Aufheizfeldern die Aufheizzone 4 ausgebildet ist, sind die Prallstrahl-Düsenkästen 7 der Aufheizzone 4 alle gemeinsam an die Druckseite 12a einer ersten Heißluft-Gebläseeinrichtung 12 angeschlossen. Diese erste Heißluft-Gebläseeinrichtung 12 ist vorzugsweise nach Art einer an sich bekannten Umluftgebläseeinrrichtung ausgeführt und in der Aufheizzone 4 vorzugsweise in ihrem unteren Teil angeordnet (wie in der Zeichnung veranschaulicht). Diese erste Heißluft-Gebläseeinrichtung 12 enthält somit in üblicher Weise einen Heißluftventilator 13 mit einem Antriebsmotor 14 und einen üblichen, von der zirkulierenden Heißluft durchströmten Wärmetauscher 15, der mit der Unterdruckseite (Saugseite) 13a des Heißluftventilators 13 in Verbindung steht. Zwischen der Druckseite 12a dieser ersten Heißluft-Gebläseeinrichtung 12 und den stirnseitigen Zuströmöffnungen 7b der Prallstrahl-Düsenkästen 7 ist eine Art Verteilerleitung 16 als Heißluft-Leitungsverbindung vorgesehen. Dabei können zumindest in einigen Zuströmöffnungen 7b der Prallstrahl-Düsenkästen 7 einstellbare Drosselklappen 17 (vgl. Fig. 2) angeordnet sein, die als eine Art von Mitteln vorgesehen sind, um die den Prallstrahl-Düsenkästen zuzuführende Heißluft in ihrer Geschwindigkeit und/oder Menge steuern und einstellen zu können.

Außerdem kann es vorteilhaft sein, an geeigneter Stelle, beispielsweise am oberen Ende (in Fig. 2 dargestellt) der Verteilerleitung 16 eine Bypassklappe 18 und eine Bypassöffnung 19 derart vorzusehen, daß zumindest ein Teil (unter Umständen sogar die ganze Menge) der zirkulierenden Heißluft dann vorübergehend aus der zugehörigen Zone abgeleitet werden kann, wenn bei irgend einem Betriebsstillstand der Vorrichtung der Luftdruck an den Düsenkästen weggenommen werden muß,um ein zu scharfes Beblasen der stillstehenden Warenbahn und damit Qualitätsminderungen zu vermeiden.

Weitere Mittel, die Geschwindigkeit und/oder Menge der über die Prallstrahl-Düsenkästen zirkulierenden Heißluft zu steuern und einzustellen,bestehen darin, den Antriebsmotor 14 des Heißluftventilators 13 in Form eines in seiner Drehzahl variablen Antriebes auszubilden, so daß die Heißluft-Belüftung bzw. -Zirkulation in der Aufheizzone 4 mit einer veränderbaren, den jeweiligen Erfordernissen leicht und rasch anpaßbaren Aufheizleistung auszuführen.

Zu dem vorgenannte Zweck kann es dann ferner vorteilhaft sein, zumindest am Ende der Aufheizzone 4, vorzugsweise aber am Ende jedes Aufheizfeldes eine Meßeinrichtung 20 zum Messen der Oberflächentemperatur der Warenbahn 2 vorzusehen, wobei diese Meßeinrichtungen vorzugsweise etwa im Bereich der Gehäusedecke 1a angeordnet sein können. Die Meßsignale dieser Meßeinrichtungen 20 können dann den weiter oben beschriebenen Steuermitteln für die erste Heißluft-Gebläseeinrichtung, beispielsweise über einen bei 21 angedeuteten Steuerkasten, zur Einstellung der Heißlufttemperatur aufgeschaltet werden. Dementsprechend könnte beispielsweise der Steuerkasten 21 steuerungsmäßig mit dem Antriebsmotor 14 des Heißluftventilators 13 in Verbindung stehen.

Während in der Aufheizzone 4 in Anpassung an verschiedene Warenbahnarten bzw. -qualitäten und -feuchtigkeiten die Aufheizleistung mittels der zirkulierenden Heißluft variabel und schnell anpaßbar sein soll, braucht in der Verweilzone 5 - wie eingangs erwähnt - die darin verwendete Heißluft nur auf einer konstanten Haltetemperatur gehalten zu werden. Zu diesem Zweck kann in der Verweilzone 5 wenigstens eine im Vergleich zur ersten Heißluft-Gebläseeinrichtung einfache steuerbare zweite Heißluft-Gebläseeinrichtung vorgesehen sein. Die Verweilzone 5 ist insgesamt in Form einer Hotflue mit oberen und unteren Reihen von Umlenk- und Führungswalzen 22 zur schlaufenförmigen Führung der Warenbahn 2 aufgebaut. Vorzugsweise weist diese Verweilzone 5 wenigstens zwei unmittelbar aufeinanderfolgende Verweilfelder 5a, 5b auf (in Fig. 1 sind nur zwei Felder dargestellt). Hierbei ist jedem Verweilfeld 5a und 5b eine eigene zweite Heißluft-Gebläseeinrichtung 23a, 23b zugeordnet, von denen jede im Prinzip gleichartig aufgebaut sein kann wie die erste Heißluft-Gebläseeinrichtung 12 der Aufheizzone 4, jedoch ohne die aufwendigen Steuer- und Einstellmittel, da - wie erwähnt - die Behandlungstemperatur der zirkulierenden Heißluft konstant eingestellt werden soll. Wie in der Darstellung der Verweilfelder in Fig. 1 zu erkennen ist, enhält jedes Verweilfeld 5a, 5b der Verweilzone 5 eine Anzahl von mit der Druckseite der zugehörigen zweiten Heißluft-Gebläseeinrichtung 23a bzw. 23b verbundenen Belüftungskästen 24, deren Düsenöffnungen (Schlitze, Lochreihen oder dergleichen) 24a in die jeweils gegenüberliegenden offenen Warenbahnschlaufen 2a gerichtet sind, wobei sich diese Düsenöffnungen 24a etwa über die ganze Breite der Warenbahn 2 erstrecken. Von Bedeutung ist hierbei ferner, daß die Heißluft in jedem Verweilfeld 5a, 5b auf jeweils nur eine Seite der Warenbahn 2 und dabei in je zwei aufeinanderfolgenden benachbarten Verweilfeldern 5a, 5b auf jeweils gegenüberliegende Warenbahnseiten die Heißluft aufgeblasen wird, wie es in Fig. 1 durch gestrichelte Pfeile 25 angedeutet ist. Zu diesem Zweck ist in dem in Fig. 1 veranschaulichten Ausführungsbeispiel die zweite Heißluft-Gebläseeinrichtung 23a mitsamt ihren Belüftungskästen 24 im ersten Verweilfeld 5a im unteren Teil der Vorrichtung und die zweite Heißluft-Gebläseeinrichtung 23b mit ihren Belüftungskästen 24 im oberen Teil der Vorrichtung (jeweils im zugehörigen Verweilfeld) angeordnet, wie es in Fig. 1 gut zu erkennen ist.

Durch die zuvor geschilderte Ausbildung der Verweilfelder 5a, 5b und der dadurch bedingten Heißluftführungen wird somit in jedem Verweilfeld 5a, 5b die Warenbahn nur von einer Seite belüftet, wobei jedoch von Verweilfeld zu Verweilfeld die Seite der Belüftung abwechselt, d. h. gemäß Fig. 1 wird die Warenbahn 2 im ersten Verweilfeld 5a nur von unten her und im zweiten Verweilfeld 5b nur von oben her mit Heißluft beaufschlagt, wobei dann beide Seiten der Warenbahn von eventuellen Reaktionsrückständen, z. B. Formaldehyd, befreit werden.

Ein wichtiges Erfindungsmerkmal bei dieser Wärmebehandlungsvorrichtung läßt sich ebenfalls aus Fig. 1 ersehen. Zwischen der Aufheizzone 4 und der unmittelbar nachgeordneten Verweilzone 5 ist nämlich eine - gegebenenfalls ausreichend isolierende - quer durch das Gehäuse 1 verlaufende Trennwand 26 angeordnet, die lediglich eine gerade ausreichend große Warenbahn-Durchtrittsöffnung 27 freiläßt, durch die die Warenbahn aus der Aufheizzone 4 in das unmittelbar nachfolgende erste Verweilfeld 5a der Verweilzone 5 übertritt. Durch die Anordnung dieser Trennwand 26 wird eine klare Aufteilung der Vorrichtung bzw. des Gehäuses 1 in eine intensiv belüftbare Aufheizzone 4 und eine gewissermaßen mild belüftbare Verweilzone 5 geschaffen, was dem unterschiedlichen Energiebedarf der beiden Zonen entgegenkommt und die Beeinflussungsmöglichkeit der Beheizung in der Verweilzone 5 durch betriebsbedingte Änderungen in der Aufheizzone 4 auf ein Minimum, gegebenenfalls sogar vollkommen herabsetzt. Hierdurch wird in der Aufheizzone 4 das gezielte und in dem jeweils erforderlichen Maße notwendige, steuerbare Aufheizen der jeweils zu behandelnden Warenbahn 2 in besonders wirtschaftlicher Weise unterstützt. Das Aufheizen der Warenbahn 2 erfolgt dabei - wie bereits angedeutet - in der Aufheizzone 4 durch eine kräftige, intensive Prallstrahl-Belüftung (mit senkrecht auf die Warenbahn auftreffenden Heißluftstrahlen), während in der Verweilzone die Warenbahn 2 eine Parallel- bzw. Längsbelüftung erfährt, indem die Heißluft (Pfeile 25) in die gebildeten Warenbahnschlaufen geblasen wird.

Im Betrieb dieser erfindungsgemäßen Vorrichtung kann auf verhältnismäßig einfache und rasche Weise die Heißluftgeschwindigkeit und/oder -menge und/oder-Temperatur den jeweiligen Erfordernissen während des laufenden Behandlungsprozesses geregelt werden, so daß am Ende der Aufheizzone 4 die Warenbahn den gewünschten Zustand erreicht hat. Dies kann beispielsweise durch die erwähnte Drehzahlregelung des Heißluftventilators 13 bzw. dessen Antriebsmotors 14 und/oder die Drosselklappen 17 im Bereich der Zuströmöffnungen 7b der Prallstrahl-Düsenkästen 7 geschehen. Zu diesem Zweck kann eine Steuerung über die Meßeinrichtungen 20 für die Oberflächentemperatur der Warenbahn 2 erfolgen. Außer mit Hilfe dieser Oberflächentemperatur-Meßeinrichtungen 20 kann eine solche Steuerung selbstverständlich auch mit anderen bekannten Einrichtungen durchgeführt werden, beispielsweise - wie an sich bekannt - durch Ermittlung des Wärmeenergieaustausches, indem im Bereich der Heißluftzuströmung und -abströmung die Temperaturen gemessen und über die Temperaturdifferenz die weiter oben erwähnte Steuerung der Heißluftbeaufschlagung in der Aufheizzone 4 vorgenommen wird.

Die zuvor anhand der Fig. 1 und 3 beschriebene Ausführungsform der erfindungsgemäßen Wärmebehandlungsvorrichtung eignet sich in besonders vorteilhafter und wirtschaftlicher Weise für die Durchführung der eingangs geschilderten Kondensation von mit Kunst-Harz oder dergleichen behandelten textilen Warenbahnen. Es versteht sich jedoch von selbst, daß die Vorrichtung auch in geeigneter Weise an andere Wärmebehandlungsprozesse in der Textilveredlung, beispielsweise zum Trocknen oder dergleichen, angepaßt werden kann.

## Patentansprüche

1. Vorrichtung zur Wärmebehandlung, insbesondere zum Trocknen und Kondensieren, einer fortlaufend transportierten, breitgeführten textilen Warenbahn (2), enthaltend
a) eine die Warenbahn (2) auf eine vorgegebene Temperatur aufheizende Aufheizzone (4), in der mehrere von der Warenbahn nacheinander durchlaufene, im wesentlichen aufrechte, nebeneinanderliegende Behandlungskanäle (6) von je zwei Reihen Prallstrahl-Düsenkästen (7) begrenzt sind, deren Düsenöffnungen (8) etwa senkrecht auf die beiden Warenbahnseiten gerichtet und die an die Druckseite (12a) einer ersten Heißluft-Gebläseeinrichtung (12) angeschlossen sind, wobei oberhalb und unterhalb der Behandlungskanäle (6) Umlenk- und Führungswalzen (9) in der Weise angeordnet sind, daß die Behandlungskanäle (6) im ganzen etwa zickzackförmig von der Warenbahn (2) durchlaufen werden,
b) eine der Aufheizzone (4) nachgeordnete, die Warenbahn während einer vorbestimmten Zeit auf der vorgegebenen Temperatur haltende Verweilzone (5), die in Form einer Hotflue obere und untere Reihen von Umlenk- und Führungswalzen (22) zur schlaufenförmigen Führung der Warenbahn (2) sowie eine Anzahl von mit der Druckseite wenigstens einer zweiten Heißluft-Gebläseeinrichtung (23a, 23b) verbundene Belüftungskästen (24) aufweist, deren Düsenöffnungen (24a) etwa über die Breite der Warenbahn (2) in die offenen Warenbahn-Schlaufen (2a) gerichtet sind,
dadurch gekennzeichnet, daß
c) zwischen der Aufheizzone (4) und der unmittelbar nachgeordneten Verweilzone (5) eine lediglich eine Warenbahn-Durchtrittsöffnung (27) freilassende Trennwand (26) angeordnet ist,
d) der ersten Heißluft-Gebläseeinrichtung (12) der Aufheizzone (4) Mittel zur Steuerung und Einstellung der Geschwindigkeit und/oder Menge der den Prallstrahl-Düsenkäsen (7) zuzuführenden Heißluft zugeordnet sind,
e) die zweite Heißluft-Gebläseeinrichtung (23a, 23b) im Sinne einer konstanten Haltetemperatur in der Verweilzone (5) einstellbar ist.

2. Vorrichtung nach Anspruch 1, mit einem in der ersten Heißluft-Gebläseeinrichtung (12) enthaltenen Heißluftventilator (13), dadurch gekennzeichnet, daß die Mittel zur Steuerung der Heißluft-Geschwindigkeit und/oder -Menge durch einen in der Drehzahl variablen Antrieb (14) für den Heißluftventilator (13) gebildet sind.

3. Vorrichtung nach Anspruch 1, dadurch gekennzeichnet, daß zumindest in einigen Heißluft-Zuströmöffnungen (7b) der Prallstrahl-Düsenkästen (7) Drosselklappen (17) angeordnet sind.

4. Vorrichtung nach Anspruch 1, wobei jede Heißluft-Gebläseeinrichtung wenigstens einen Heißluftventilator enthält, dadurch gekennzeichnet, daß zwischen den Heißluft-Gebläseeinrichtungen (12, 23a, 23b) und den zugehörigen Düsen- bzw. Belüftungskästen (7, 24) jeweils Heißluft-Leitungsverbindungen (z. B. 16) vorgesehen sind, wobei zumindest in der Leitungsverbindung (16) zu den Düsenkästen (7) der Aufheizzone (4) eine Bypass-Einrichtung (18, 19) mit Bypassklappe (18) vorgesehen ist.

5. Vorrichtung nach Anspruch 1, dadurch gekennzeichnet, daß alle Heißluft-Gebläseeinrichtungen (12, 23a, 23b) nach Art von Umluft-Gebläseeinrichtungen in den zugehörigen Behandlungszonen (4, 5) vorgesehen sind und Wärmetauscher (z. B. 15) im Bereich ihrer Unterdruckseiten aufweisen.

6. Vorrichtung nach Anspruch 1, dadurch gekennzeichnet, daß zum Messen der Oberflächentemperatur der Warenbahn (2) zumindest am Ende der Aufheizzone (4) eine Meßeinrichtung (20) angeordnet ist, deren Meßsignale den Steuermitteln für die erste Heißluft-Gebläseeinrichtung (12) zur Einstellung der Heißlufttemperatur aufschaltbar sind.

7. Vorrichtung nach Anspruch 1, dadurch gekennzeichnet, daß die die Behandlungskanäle (6) beidseitig der Warenbahn (2) begrenzenden Prallstrahl-Düsenkästen (7) etwa im mittleren Bereich ihrer Höhe durch einen Zwischenraum (10) unterbrochen sind, in dem parallel zu den oberen und unteren Umlenk- und Führungswalzen (9) verlaufende Brechwalzen (11) derart versetzt in jedem Behandlungskanal (6) angeordnet sind, daß die Warenbahn in jedem Behandlungskanal im mittleren Höhenbereich bei im wesentlichen gespannter Führung von ihrem vertikalen Verlauf leicht abgelenkt ist, wobei die den Warenbahnseiten zugewandten Düsenflächen (7a) der Prallstrahl-Düsenkästen (7) in Anpassung an den Warenbahnverlauf gegenüber der Vertikalen leicht geneigt sind.

8. Vorrichtung nach Anspruch 1, dadurch gekennzeichnet, daß die Aufheizzone (4) ein Aufheizfeld oder mehrere aufeinanderfolgende Aufheizfelder aufweist, wobei jedes Aufheizfeld zwei aufrechte Behandlungskanäle (6) enthält und für alle Aufheizfelder die erste Heißluft-Gebläseeinrichtung (12) gemeinsam vorgesehen ist.

9. Vorrichtung nach Anspruch 1, dadurch gekennzeichnet, daß die Verweilzone (5) in wenigstens zwei unmittelbar aufeinanderfolgende Verweilfelder (5a, 5b) unterteilt ist, wobei jedem Verweilfeld eine eigene zweite Heißluft-Gebläseeinrichtung (23a, 23b) derart zugeordnet ist, daß in jedem Verweilfeld die Heißluft (25) auf nur eine Seite der Warenbahn (2) und dabei in je zwei aufeinanderfolgenden Verweilfeldern (5a, 5b) auf jeweils gegenüberliegende Warenbahnseiten Heißluft (25) aufgeblasen wird.

## Claims

1. Apparatus for the heat treatment, particularly drying and condensing, of a continuously transported width-guided length of textile material (2), containing
a) a heating zone (4) which heats the length of material (2) to a predetermined temperature and in which several essentially vertical treatment channels (6) which lie adjacent to one another and through which the length of material runs in succession are each defined by two rows of impact nozzle casings (7), in which the nozzle orifices (8) are directed approximately at right angles onto the two sides of the length of material and which are connected to the delivery side (12a) of a first hot air blower (12), and deflector and guide rollers (9) are arranged above and below the treatment channels (6) in such a way that on the whole the length of material (2) runs in approximately zigzag form through the treatment channels (6),
b) a resting zone (5) which is arranged after the heating zone (4) and holds the length of material for a predetermined time at the predetermined temperature and which in the form of a hot flue has upper and lower rows of deflector and guide rollers (22) to guide the length of material (2) in loop form as well as a number of air supply boxes (24) connected to the delivery side of at least one second hot air blower (23a, 23b), the nozzle orifices (24a) of the said air supply boxes being directed approximately over the width of the length of material (2) into the open material loops (2a),
characterised in that
c) a partition (26) is arranged between the heating zone (4) and the resting zone (5) arranged immediately after it and merely leaves a passage (27) for the length of material,
d) means for controlling and setting the speed and/or quantity of the hot air to be delivered to the impact jet nozzle casings (7) are associated with the first hot air blower (12) of the heating zone (4),
e) the second hot air blower (23a, 23b) is adjustable with a view to a constant holding temperature in the resting zone (5).

2. Apparatus as claimed in claim 1, with a hot air fan (13) contained in the first hot air blower (12), characterised in that the means for controlling the speed and/or quantity of the hot air are formed by a variable-speed drive (14) for the hot air fan (13).

3. Apparatus as claimed in claim 1, characterised in that throttle valves (17) are arranged in at least some hot air inlet openings (7b) of the impact jet nozzle casings (7).

4. Apparatus as claimed in claim 1, in which each hot air blower contains at least one hot air fan, characterised in that in each case hot air duct connections (e.g. 16) are provided between the hot air blowers (12, 23a, 23b) and the appertaining nozzle or air supply casings (7, 24), and a bypass arrangement (18, 19) with a bypass valve (18) is provided at least in the duct connection (16) to the nozzle casings (7) of the heating zone (4).

5. Apparatus as claimed in claim 1, characterised in that all the hot air blowers (12, 23a, 23b) are provided like circulating air blowers in the appertaining treatment zones (4, 5) and have heat exchangers (e.g. 15) in the region of their intake sides.

6. Apparatus as claimed in claim 1, characterised in that for measurement of the surface temperature of the length of material (2) a measuring arrangement (20) is arranged at least at the end of the heating zone (4), and the measurement signals from this measuring arrangement can be sent to the control means for the first hot air blower (12) for setting the hot air temperature.

7. Apparatus as claimed in claim 1, characterised in that the impact jet nozzle casings (7) which define the treatment channels (6) on both sides of the length of material (2) are interrupted at approximately the mid-region of their height by a space (10) in which crushing rollers (11) which run parallel to the upper and lower deflector and guide rollers (9) are arranged offset in each treatment channel (6) in such a way that the length of material, which is guided essentially in taut form, is slightly deflected in each treatment channel in the mid-height region from its vertical path, in which case the nozzle surfaces (7a) of the impact jet nozzle casings (7) are slightly inclined with respect to the vertical in adaptation to the path of the length of material.

8. Apparatus as claimed in claim 1, characterised in that the heating zone (4) has a heating field or several successive heating fields, each heating field containing two vertical treatment channels (6), and the first hot air blower (12) is provided jointly for all heating fields.

9. Apparatus as claimed in claim 1, characterised in that the resting zone (5) is divided into at least two resting fields (5a, 5b) which follow directly one after the other, and each resting field has its own second hot air blower (23a, 23b) in such a way that in each resting field the hot air (25) is blown onto only one side of the length of material (2) and in each pair of successive resting fields (5a, 5b) hot air (25) is blown onto opposite sides of the length of material in each case.

## Revendications

1. Dispositif de traitement thermique, en particulier de séchage et de condensation d'une nappe de produit textile (2) transportée en continu et guidée en étant étalée à plat, comprenant
a) une zone de chauffage (4) portant la nappe de produit (2) à une température prescrite et dans laquelle chacun de plusieurs canaux de traitement (6) sensiblement verticaux, disposés les uns à côté des autres et par lesquels la nappe de produit passe successivement, est délimité par deux rangées de caissons (7) à ajutages de projection de jets rebondissants, dont les orifices (8) des ajutages sont orientés à peu près perpendiculairement sur les deux côtés de la nappe de produit et qui sont raccordés au refoulement (12a) d'un premier dispositif (12) de soufflage d'air chaud, des rouleaux de renvoi et de guidage (9) étant disposés au-dessus et au-dessous des canaux de traitement (6) de manière que la nappe de produit (2) passe globalement à peu près en zig-zag par ces canaux de traitement (6),
b) une zone (5) de maintien en condition, qui est montée en aval de la zone de chauffage (4) et maintient la nappe de produit à la température prescrite pendant un temps prédéterminé et qui comprend à la manière d'une hot-flue des rangées supérieure et inférieure de rouleaux (22) de renvoi et de guidage de la nappe de produit (2) de manière à lui conférer la forme de boucles, ainsi que plusieurs caissons de ventilation (24) raccordés au refoulement d'au moins un second dispositif de soufflage d'air chaud (23a, 23b) et dont les orifices des ajutages (24a) sont orientés dans les ouvertures des boucles (2a) de la nappe de produit (2) approximativement sur la largeur de cette dernière,
caractérisé en ce que
c) une cloison (26) ne laissant subsister qu'une ouverture (27) de passage de la nappe de produit est disposée entre la zone de chauffage (4) et la zone (5) de maintien en condition qui lui fait immédiatement suite,
d) des organes de commande et de réglage de la vitesse et/ou du débit de l'air chaud dirigé sur les caissons (7) à ajutages de projection de jets rebondissants sont affectés au premier dispositif (12) de soufflage d'air chaud de la zone de chauffage (4),
e) le second dispositif de soufflage d'air chaud (23a, 23b) est réglable dans le sens d'une température constante de maintien dans la zone (5) de maintien en condition.

2. Dispositif selon la revendication 1, comprenant un ventilateur à air chaud (13) que comporte le premier dispositif (12) de soufflage d'air chaud, caractérisé en ce que les organes de commande de la vitesse et/ou du débit de l'air chaud sont formés par une commande (14) à vitesse variable du ventilateur (13) à air chaud.

3. Dispositif selon la revendication 1, caractérisé en ce que des clapets d'étranglement (17) sont disposés au moins dans certains des orifices (7b) d'admission d'air chaud des caissons (7) à ajutages de projection de jets rebondissants.

4. Dispositif selon la revendication 1, dans lequel chaque dispositif de soufflage d'air chaud comprend au moins un ventilateur à air chaud, caractérisé en ce que des canalisations d'arrivée d'air chaud (par exemple 16) sont prévues entre les dispositifs de soufflage d'air chaud (12, 23a, 23b) et les caissons correspondants à ajutages ou de ventilation (7, 24), un dispositif de dérivation (18, 19) comprenant des clapets de dérivation (18) étant prévu au moins dans la canalisation (16) d'arrivée aux caissons (7) à ajutages de la zone de chauffage (4).

5. Dispositif selon la revendication 1, caractérisé en ce que tous les dispositifs de soufflage d'air chaud (12, 23a, 23b) sont prévus sous la forme de dispositifs de soufflage à circulation d'air dans la zone correspondante de traitement (4, 5) et comprennent des échangeurs de chaleur (par exemple 15) dans leur côté en dépression.

6. Dispositif selon la revendication 1, caractérisé en ce qu'un dispositif (20) de mesure de la température de la surface de la nappe de produit (2) est disposé au moins à l'extrémité de la zone de chauffage (4), ses signaux de mesure étant envoyés aux organes de commande du premier dispositif de soufflage d'air chaud (12) pour le réglage de la température de l'air chaud.

7. Dispositif selon la revendication 1, caractérisé en ce que les caissons (7) à ajutages de projection de jets rebondissants qui délimitent les canaux de traitement (6) de part et d'autre de la nappe de produit (2) sont interrompus approximativement à mi-hauteur par un intervalle (10) dans lequel des rouleaux de déviation (11) parallèles aux rouleaux supérieurs et inférieurs de renvoi et de guidage (9) sont disposés dans chaque canal de traitement (6) en étant décalés de manière que la nappe de produit soit légèrement déviée de son parcours vertical à mi-hauteur dans chaque canal de traitement afin qu'elle soit guidée en étant sensiblement tendue, les surfaces (7a) des caissons (7) à ajutages de projection de jets rebondissants qui sont tournées vers les côtés de la nappe de produit étant légèrement inclinées sur la verticale de manière correspondant au parcours de la nappe de produit.

8. Dispositif selon la revendication 1, caractérisé en ce que la zone de chauffage (4) comprend un domaine ou plusieurs domaines successifs de chauffage, chaque domaine de chauffage comprenant deux canaux verticaux de traitement (6) et le premier dispositif (12) de soufflage d'air chaud étant prévu en commun pour tous les domaines de chauffage.

9. Dispositif selon la revendication 1, caractérisé en ce que la zone (5) de maintien en condition est subdivisée en au moins deux domaines (5a, 5b) qui se succèdent immédiatement, un second dispositif propre de soufflage d'air chaud (23a, 23b) étant affecté à chaque domaine de maintien en condition de manière que dans chaque domaine de maintien en condition, l'air chaud (25) ne soit projeté que contre un côté de la nappe de produit (2) et de plus qu'il soit projeté sur les côtés opposés de la nappe de produit dans les deux domaines successifs (5a, 5b) de maintien en condition.
